# EUROPÄISCHE PATENTSCHRIFT

(11) **EP 0 812 784 B1**
(45) Veröffentlichungstag und Bekanntmachung des Hinweises auf die Patenterteilung: **18.10.2000**
(21) Anmeldenummer: 97810362.0
(22) Anmeldetag: 10.06.1997
(51) Int. Cl.: B65D 90/56

(54) **Faltverschluss**
Folded closure
Fermeture pliée

(30) Priorität: 11.06.1996 CH 146696
(43) Veröffentlichungstag der Anmeldung: 17.12.1997
(73) Patentinhaber: Novindustra AG, 4450 Sissach (CH)
(72) Erfinder: Bohler, Manfred, 4410 Liestal (CH)
(74) Vertreter: Bollhalder, Renato

(56) Entgegenhaltungen:
- US-A- 3 028 895
- US-A- 3 107 839
- US-A- 4 641 777
- US-A- 5 199 685

## Beschreibung

Die vorliegende Erfindung betrifft einen Faltverschluss, insbesondere für Dosiervorrichtungen.

Es sind z.B. aus der CH-A-529 679 Dosiervorrichtungen für die Abfüllung und Dosierung von Schüttgut in Gebinde bekannt, die einen vertikal gerichteten, an seinem verjüngten, unteren Ende mit einer Auslauföffnung versehenen Dosiertrichter aufweisen. Innerhalb des Dosiertrichters ist ein rotierendes Abstreif- und Rührwerkzeug angeordnet, das über einen am unteren Trichterende angeordneten Antriebsring angetrieben wird. Die Auslauföffnung kann mit einem um eine vertikale Achse schwenkbaren Schieber ganz oder teilweise verschlossen werden.

Derartige Schwenkschieberverschlüsse sowie andere Horizontalschieberverschlüsse haben den Nachteil, dass bei teilweise verschlossener Auslauföffnung der Schüttgutfluss relativ stark gebremst wird. Ausserdem besteht die Gefahr, dass bei fast ganz verschlossener Auslauföffnung Verstopfungen auftreten.

Ein anderer bekannter Verschluss für Dosiervorrichtungen umfasst ein kegelförmiges Verschlussorgan, dessen verjüngtes Ende von unten in die Auslauföffnung hineinragt und das vertikal verschiebbar angeordnet ist. Wegen der Kegelform des Verschlussorgans wird der Schüttgutfluss bei nur teilweise verschlossener Auslauföffnung schwächer abgebremst, und die Gefahr von Verstopfungen ist viel geringer als bei den beschriebenen Schwenk- oder anderen Horizontalschieberverschlüssen, da auch bei fast ganz verschlossener Auslauföffnung noch ein ringförmiger Durchlass zwischen Dosiertrichter und Verschlussorgan besteht.

Ein Nachteil solcher Kegelverschlüsse ist aber der Platzbedarf unterhalb des Dosiertrichters aufgrund der vertikalen Verschiebung des Verschlussorgans. Zudem hat das Verschlussorgan eine grosse Querschnittsfläche, die auch bei offener Auslauföffnung vom Schüttgut umflossen werden muss.

Aus der US-A-3 107 839 ist ein an einer Kartonschachtel angeordneter Faltverschluss bekannt, der ein Verschlussorgan mit vier Flachteilen umfasst, wobei jeweils zwei benachbarte Flachteile um eine dazwischenliegende Faltlinie faltbar sind. Im verschlossenen Zustand liegen jeweils zwei benachbarte Flachteile aneinander an. Durch Zusammendrücken des Verschlussorgans von Hand werden die aneinanderliegenden Flachteile auseinander gedrückt, so dass sich zwischen ihnen eine Auslauföffnung öffnet. Da der Faltverschluss von Hand geöffnet und offengehalten werden muss, ist er nur für relativ kleine Öffnungen geeignet.

Der Erfindung liegt daher die Aufgabe zugrunde, einen Verschluss, insbesondere für Dosiervorrichtungen, zu schaffen, der ein stufenloses Verschliessen einer Öffnung ermöglicht, wobei bei teilweise verschlossener Öffnung ein allfälliger Materialfluss möglichst wenig gebremst werden und die Gefahr des Auftretens von Verstopfungen auch bei fast ganz verschlossener Öffnung vergleichsweise klein sein soll. Zudem soll der Verschluss auch einsetzbar sein, wenn hinter der Öffnung nur wenig Platz zur Verfügung steht, und die Querschnittsfläche des Verschlussorgans bei offener Öffnung soll kleiner sein als diejenige der Öffnung selbst. Der Verschluss soll ausserdem nicht von Hand offengehalten werden müssen.

Diese Aufgabe wird durch den erfindungsgemässen Faltverschluss gelöst, wie er im unabhängigen Patentanspruch 1 definiert ist. Bevorzugte Ausführungsvarianten ergeben sich aus den abhängigen Patentansprüchen 1 bis 7. Im unabhängigen Patentanspruch 8 ist eine erfindungsgemässe Dosiervorrichtung für die Abfüllung und Dosierung von Schüttgut mit einem Faltverschluss nach einem der Ansprüche 1 bis 7 definiert. Bevorzugte Ausführungsvarianten hierzu ergeben sich aus den abhängigen Patentansprüchen 9 und 10.

Das Wesen der Erfindung besteht darin, dass bei einem Faltverschluss, der ein Verschlussorgan mit mindestens zwei Flachteilen umfasst, wobei jeweils zwei benachbarte Flachteile um eine dazwischenliegende Faltlinie faltbar sind, die Faltung und Entfaltung des Verschlussorgans mittels einer Falteinrichtung vorgenommen wird. Ein derartiger Faltverschluss ist insbesondere bei Dosiervorrichtungen einsetzbar.

Dank der Erfindung ist es nun möglich, eine Öffnung stufenlos zu verschliessen, wobei bei geeigneter Anordnung des Verschlussorgans bei teilweise verschlossener Öffnung ein allfälliger Materialfluss nur wenig gebremst wird, da das Material schräg auf das Verschlussorgan auftrifft. Durch die Faltung des Verschlussorgans wird zudem seine Querschnittsfläche verkleinert.

Die Gefahr des Auftretens von Verstopfungen ist bei geeigneter Anordnung des Verschlussorgans auch bei fast ganz verschlossener Öffnung vergleichsweise klein, da zwischen Dosiertrichter und Verschlussorgan mehr als ein Durchlass besteht.

Zudem ist der erfindungsgemässe Faltverschluss auch verwendbar, wenn hinter der Öffnung nur wenig Platz zur Verfügung steht. Er muss dann einfach so angeordnet werden, dass die Flachteile in die Öffnung hinein gefaltet werden.

Der erfindungsgemässe Faltverschluss ist insbesondere bei Dosiervorrichtungen für die Abfüllung und Dosierung von Schüttgut einsetzbar, die einen vertikal gerichteten, an seinem verjüngten, unteren Ende mit einer Auslauföffnung versehenen Dosiertrichter aufweisen.

In einer bevorzugten Ausführungsvariante weist die Dosiervorrichtung ein innerhalb des Dosiertrichters rotierendes Abstreif- und/oder Rührwerkzeug auf, das über einen am unteren Trichterende angeordneten Antriebsring angetrieben wird, wobei der Antriebsring ausserhalb des Dosiertrichters und in bezug auf die Auslauföffnung radial nach aussen versetzt angeordnet ist. Dadurch befindet sich der Antriebsring nicht im Schüttgutfliessbereich, so dass er einerseits den freien Strömungsquerschnitt nicht verkleinert und andererseits nicht gegen fliessendes Schüttgut, sondern nur gegen aufgewirbelten Schüttgutstaub abgedichtet werden muss.

Im folgenden wird der erfindungsgemässe Faltverschluss sowie die erfindungsgemässe Dosiervorrichtung mit Faltverschluss unter Bezugnahme auf die beigefügten Zeichnungen und anhand eines Ausführungsbeispiels detaillierter beschrieben. Es zeigen:
- Fig. 1 -: schematisch eine Draufsicht auf einen Faltverschluss bestehend aus einem Verschlussorgan mit sechs Flachteilen und einer Falteinrichtung;
- Fig. 2 -: einen vergrösserten Ausschnitt einer Ansicht von vorne zweier Flachteile mit dazwischenliegender Faltlinie;
- Fig. 3 bis 5 -: Draufsichten auf das Verschlussorgan von Fig. 1 in verschiedenen Faltstellungen;
- Fig. 6 -: eine Ansicht von vorne einer erfindungsgemässen Dosiervorrichtung;
- Fig. 7 -: eine Draufsicht auf die Dosiervorrichtung von Fig. 6 mit dem Verschlussorgan in einer Zwischenstellung und
- Fig. 8 -: einen teilweisen Vertikalschnitt durch die Dosiervorrichtung von Fig. 6.

### Figur 1

Der Faltverschluss 1 besteht aus einem im dargestellten, entfalteten Zustand kreisscheibenförmigen Verschlussorgan 11 und einer Falteinrichtung 13.

Das Verschlussorgan 11 wird durch sechs sich vom Zentrum 123 aus zum Rand erstreckende Faltlinien 111 - 116 in zwei gegenüberliegende Flachteile 117, 120 mit einem Zentriwinkel von 90° und vier Flachteile 118, 119, 121, 122 mit einem Zentriwinkel von 45° unterteilt.

Die Falteinrichtung 13 umfasst einen Faltantrieb 133, z.B. einen Pneumatikzylinder, mittels dem über ein Gestänge 134 der Abstand zweier paralleler Faltstangen 131, 132 veränderbar ist. Die Faltstangen 131, 132 sind je mit einem Flachteil 117, 120 verbunden, so dass bei der Faltung und Entfaltung durch Verändern des Abstands der zwei parallelen Faltstangen 131, 132 das Verschlussorgan 11 ge- bzw. entfaltet wird.

Für die gesamte weitere Beschreibung gilt folgende Festlegung. Sind in einer Figur zum Zweck zeichnerischer Eindeutigkeit Bezugsziffern enthalten, aber im unmittelbar zugehörigen Beschreibungstext nicht erläutert oder umgekehrt, so wird auf deren Erwähnung in vorangehenden Figurenbeschreibungen Bezug genommen.

### Figur 2

Bei der dargestellten Ausführungsvariante wird die zwischen den beiden Flachteilen 118, 119 liegende Faltlinie 113 durch Verschlussorganbereiche gebildet, die dünner als die Flachteile 118, 119 sind. Das Verschlussorgan 11 ist hier einstückig.

Das Verschlussorgan 11 kann z.B. aus Kunststoff bestehen. Es ist aber auch möglich, für die Flachteile 117 - 122 Blech zu verwenden und sie mit Faltstellen, beispielsweise Scharnieren, zu verbinden.

### Figuren 3 bis 5

Aus den Fig. 3 bis 5 ist ersichtlich, wie die Faltung erfolgt. Die voneinander abgewandten Ränder der beiden Flachteile 117, 120 werden mittels der Faltstangen 131, 132 (hier nicht dargestellt) einander angenähert, was bewirkt, dass das Zentrum 123 des Verschlussorgans 11 aus der Grundebene (hier Zeichenebene) herausgehoben wird. Die Flachteile 118, 119, 121, 122 werden nach innen gefaltet. Am Ende der Faltung sind alle Flachteile 117 - 122 annähernd parallel.

Es ist deutlich erkennbar, wie die Querschnittsfläche (hier parallel zu der Zeichenebene) des Verschlussorgans 11 während der Faltung abnimmt.

### Figuren 6 und 7

Die erfindungsgemässe Dosiervorrichtung umfasst einen Dosiertrichter 2, der mit einem Flansch 22 zur Befestigung der Dosiervorrichtung an einem Schüttgutbehälter versehen ist. Am unteren, verjüngten Ende des Dosiertrichters 2 befindet sich eine Auslauföffnung 21, durch die hindurch das Schüttgut in das zu füllende Gebinde, z.B. einen Sack, ein Fass oder Container, gelangt.

Unterhalb der Auslauföffnung 21 ist ein Faltverschluss 1 mit einem Verschlussorgan 11 und einer Falteinrichtung 13 angeordnet. In der in Fig. 7 dargestellten Zwischenstellung kann das Schüttgut in den vier Bereichen zwischen den Faltlinien 111, 112, 114, 115 nach unten fliessen. Dadurch, dass das in den Dosiertrichter 2 eingefüllte Schüttgut auf sich vom erhöhten Zentrum 123 des Verschlussorgans 11 aus schräg nach unten erstreckende Flächen trifft, wird der Schüttgutfluss nur schwach abgebremst.

Ein Getriebemotor 5 dient dazu, über einen in einem Gehäuse 6 angeordneten Antriebsring (hier nicht dargestellt) ein Abstreif- und Rührwerkzeug (hier nicht dargestellt) anzutreiben. Ein Abfüllstutzen 7 wirkt als Verbindungselement zu dem zu füllenden Gebinde.

### Figur 8

Es ist hier ersichtlich, dass ein innerhalb des Dosiertrichters 2 rotierendes Abstreif- und Rührwerkzeug 3 über einen am unteren Trichterende angeordneten Antriebsring 4, z.B. Zahnriemen, vom Getriebemotor 5 angetrieben wird. Der Antriebsring 4 ist ausserhalb des Dosiertrichters 2 und in bezug auf die Auslauföffnung 21 radial nach aussen versetzt angeordnet. Dadurch kann er vom nach unten fliessenden Schüttgut nicht direkt erfasst werden, so dass er nur gegen aufgewirbelten Schüttgutstaub abgedichtet werden muss. Ausserdem verkleinert er den freien Strömungsquerschnitt nicht.

Neben dem vollständig entfalteten Verschlussorgan 11 sind zwei zusätzliche Zwischenstellungen strichpunktiert eingezeichnet.

Zu den vorbeschriebenen Faltverschlüssen und Dosiervorrichtungen sind weitere konstruktive Variationen realisierbar. Hier ausdrücklich erwähnt seien noch:
- Anstelle der dargestellten Faltart gibt es auch andere Faltmöglichkeiten. Einfachstes Beispiel ist die Faltung entlang einer einzigen, durchgehenden Faltlinie.
- Das Verschlussorgan 11 kann in entfaltetem Zustand auch andere Formen haben. Es kann z.B. rechteckig oder dreieckförmig sein.
- Für das Durchführen der Faltung und Entfaltung des Verschlussorgans 11 sind viele andere Falteinrichtungen und -mechanismen denkbar. So könnte z.B. das Zentrum 123 des Verschlussorgans 11 von oben her mittels einer Stange oder eines seil- oder kettenartigen Elements angehoben oder von unten her mittels einer Stange nach oben gestossen werden.

## Patentansprüche

1. Faltverschluss, insbesondere für Dosiervorrichtungen, der ein Verschlussorgan (11) mit mindestens zwei Flachteilen (117 - 122) umfasst, wobei jeweils zwei benachbarte Flachteile (117 - 122) um eine dazwischenliegende Faltlinie (111 - 116) faltbar sind, gekennzeichnet durch eine Falteinrichtung (13) zur Faltung und Entfaltung des Verschlussorgans (11).

2. Faltverschluss nach Anspruch 1, dadurch gekennzeichnet, dass das Verschlussorgan (11) in entfaltetem Zustand durch sechs sich vom Zentrum (123) aus zum Rand erstreckende Faltlinien (111 - 116) in zwei gegenüberliegende Flachteile (117, 120) mit einem Zentriwinkel von 90° und vier Flachteile (118, 119, 121, 122) mit einem Zentriwinkel von 45° unterteilt ist.

3. Faltverschluss nach Anspruch 1 oder 2, dadurch gekennzeichnet, dass das Verschlussorgan (11) einstückig ausgebildet ist und die Faltlinien (111 - 116) durch Verschluss organbereiche gebildet werden, die dünner als die Flachteile (117 - 122) sind.

4. Faltverschluss nach Anspruch 1 oder 2, dadurch gekennzeichnet, dass zwei benachbarte Flachteile (117 - 122) mittels mindestens einer Faltstelle miteinander verbunden sind.

5. Faltverschluss nach einem der Ansprüche 1 bis 4, dadurch gekennzeichnet, dass das Verschlussorgan (11) in entfaltetem Zustand kreisscheibenförmig ist und/oder die Flachteile (117 - 122) aus Kunststoff oder Blech sind.

6. Faltverschluss nach einem der Ansprüche 1 bis 5, dadurch gekennzeichnet, dass die Faltung und/oder Entfaltung des Verschlussorgans (11) mittels eines Faltantriebs (133) erfolgt.

7. Faltverschluss nach einem der Ansprüche 1 bis 6, dadurch gekennzeichnet, dass die Falteinrichtung (13) zwei parallele Faltstangen (131, 132) umfasst, die je mit einem Flachteil (117, 120) verbunden sind, so dass das Verschlussorgan (11) durch Veränderung des Abstands der zwei parallelen Faltstangen (131, 132) falt- und entfaltbar ist.

8. Dosiervorrichtung für die Abfüllung und Dosierung von Schüttgut, mit einem vertikal gerichteten, an seinem verjüngten, unteren Ende eine Auslauföffnung (21) aufweisenden Dosiertrichter (2), dadurch gekennzeichnet, dass die Auslauföffnung (21) mit einem Faltverschluss (1) nach einem der Ansprüche 1 bis 7 verschliessbar ist.

9. Dosiervorrichtung nach Anspruch 8, dadurch gekennzeichnet, dass ein Faltverschluss (1) nach Anspruch 2 so in der oder angrenzend an die Auslauföffnung (21) angeordnet ist, dass das Zentrum (123) des Verschlussorgans (11) bei der Faltung in den Dosiertrichter (2) hineinbewegt wird.

10. Dosiervorrichtung nach Anspruch 8 oder 9, mit einem innerhalb des Dosiertrichters (2) rotierenden Abstreif- und/oder Rührwerkzeug (3), das über einen am unteren Trichterende angeordneten Antriebsring (4) angetrieben wird, dadurch gekennzeichnet, dass der Antriebsring (4) ausserhalb des Dosiertrichters (2) und in bezug auf die Auslauföffnung (21) radial nach aussen versetzt angeordnet ist.

## Claims

1. A folding closure, in particular for apportioning apparatuses, which comprises a closure element (11) with at least two flat parts (117 - 122), it being possible for in each case two adjacent flat parts (117 - 122) to be folded about a folding line (111 - 116) located therebetween, characterized by a folding device (13) for folding and unfolding the closure element (11).

2. A folding closure according to claim 1, characterized in that, in the unfolded state, the closure element (11) is subdivided by six folding lines (111 - 116), which extend from the centre (123) to the border, into two opposite flat parts (117, 120) with a central angle of 90° and four flat parts (118, 119, 121, 122) with a central angle of 45°.

3. A folding closure according to either of claims 1 and 2, characterized in that the closure element (11) is designed in one piece and the folding lines (111 - 116) are formed by closure-element regions which are thinner than the flat parts (117 - 122).

4. A folding closure according to either of claims 1 and 2, characterized in that two adjacent flat parts (117 - 122) are connected to one another by means of at least one folding location.

5. A folding closure according to any one of claims 1 to 4, characterized in that the closure element (11), in the unfolded state, is in the form of a circular disc and/or the flat parts (117 - 122) are made of plastic or sheet metal.

6. A folding closure according to any one of claims 1 to 5, characterized in that the folding and/or unfolding of the closure element (11) takes place by means of a folding drive (133).

7. A folding closure according to any one of claims 1 to 6, characterized in that the folding device (13) comprises two parallel folding bars (131, 132) which are each connected to a flat part (117, 120), with the result that the closure element (11) can be folded and unfolded by virtue of the distance between the two parallel folding bars (131, 132) being changed.

8. An apportioning apparatus for dispensing and apportioning bulk material, having a vertically directed apportioning hopper (2) which has an outlet opening (21) at its tapered, bottom end, characterized in that the outlet opening (21) can be closed off by a folding closure (1) according to any one of claims 1 to 7.

9. An apportioning apparatus according to claim 8, characterized in that a folding closure (1) according to claim 2 is arranged in the outlet opening (21), or adjacent to the outlet opening (21), such that the centre (123) of the closure element (11) is moved into the apportioning hopper (2) during folding.

10. An apportioning apparatus according to either of claims 8 and 9, having a stripping and/or stirring tool (3) which rotates within the apportioning hopper (2) and is driven via a driving ring (4) arranged at the bottom hopper end, characterized in that the driving ring (4) is arranged outside the apportioning hopper (2) such that it is offset in a radially outward direction in relation to the outlet opening (21).

## Revendications

1. Fermeture pliée, en particulier pour dispositifs de dosage, qui comprend un organe de fermeture (11) avec au moins deux parties plates (117-122), respectivement deux parties plates voisines (117-122) pouvant être pliées autour d'une ligne de pliage (111-116) disposée entre elles, caractérisée par un dispositif de pliage (13) pour plier et déplier l'organe de fermeture (11).

2. Fermeture pliée selon la revendication 1, caractérisée en ce que l'organe de fermeture (11) est divisé, à l'état déplié, par six lignes de pliage (111-116) s'étendant du centre (123) au bord en deux parties plates opposées (117, 120) couvrant un angle de 90° au centre et en quatre parties plates (118, 119, 121, 122) couvrant un angle de 45° au centre.

3. Fermeture pliée selon la revendication 1 ou 2, caractérisée en ce que l'organe de fermeture (11) est formé d'une seule pièce et les lignes de pliage (111-116) sont formées par des zones de l'organe de fermeture qui sont plus minces que les parties plates (117-122).

4. Fermeture pliée selon la revendication 1 ou 2, caractérisée en ce que deux parties plates voisines (117-122) sont reliées l'une à l'autre par au moins une zone de pliage.

5. Fermeture pliée selon l'une quelconque des revendications 1 à 4, caractérisée en ce que l'organe de fermeture (11) a une forme de disque circulaire à l'état déplié et/ou les parties plates (117-122) sont constituées de matière plastique ou de tôle.

6. Fermeture pliée selon l'une quelconque des revendications 1 à 5, caractérisée en ce que le pliage et/ou le dépliage de l'organe de fermeture (11) se font au moyen d'un entraînement de pliage (133).

7. Fermeture pliée selon l'une quelconque des revendications 1 à 6, caractérisée en ce que le dispositif de pliage (13) comprend deux tiges de pliage parallèles (131, 132) qui sont respectivement reliées à une partie plate (117, 120) de telle sorte que l'organe de fermeture (11) puisse être plié et déplié par modification de la distance des deux tiges de pliage parallèles (131, 132).

8. Dispositif de dosage pour le remplissage et le dosage d'un matériau en vrac, comprenant une trémie de dosage (2) dirigée verticalement et présentant, à son extrémité inférieure amincie, une ouverture de décharge (21), caractérisé en ce que l'ouverture de décharge (21) peut être fermée par une fermeture pliée (1) selon l'une quelconque des revendications 1 à 7.

9. Dispositif de dosage selon la revendication 8, caractérisé en ce qu'une fermeture pliée (1) selon la revendication 2 est agencée dans l'ouverture de décharge (21) ou à proximité de celle-ci de telle sorte que le centre (123) de l'organe de fermeture (11) soit déplacé vers l'intérieur de la trémie de dosage (2) lors du pliage.

10. Dispositif de dosage selon la revendication 8 ou 9, comprenant un outil de raclage et/ou d'agitation (3) tournant à l'intérieur de la trémie de dosage (2), qui est entraîné par l'entremise d'une bague d'entraînement (4) agencée à l'extrémité inférieure de la trémie, caractérisé en ce que la bague d'entraînement (4) est agencée à l'extérieur de la trémie de dosage (2) et décalée radialement vers l'extérieur par rapport à l'ouverture de décharge (21).
